# EUROPÄISCHE PATENTSCHRIFT

(11) **EP 1 827 864 B1**
(45) Veröffentlichungstag und Bekanntmachung des Hinweises auf die Patenterteilung: **20.08.2008**
(21) Anmeldenummer: 05798822.2
(22) Anmeldetag: 06.10.2005
(51) Int. Cl.: B42D 15/00

(54) **SICHERHEITSELEMENT MIT EINER OPTISCH VARIABLEN SCHICHT UND VERFAHREN ZU SEINER HERSTELLUNG**
SAFETY ELEMENT PROVIDED WITH AN OPTICALLY-VARIABLE LAYER AND METHOD FOR THE PRODUCTION THEREOF
ELEMENT DE SECURITE COMPORTANT UNE COUCHE A VARIATION OPTIQUE ET SON PROCEDE DE PRODUCTION

(30) Priorität: 07.10.2004 DE 102004049118
(43) Veröffentlichungstag der Anmeldung: 05.09.2007
(73) Patentinhaber: Giesecke & Devrient GmbH, 81677 München (DE)
(72) Erfinder: HEIM, Manfred, 81543 München (DE); KRETSCHMAR, Friedrich, 81929 München (DE)
(74) Vertreter: Zeuner, Stefan
(86) Internationale Anmeldenummer: PCT/EP2005/010766
(87) Internationale Veröffentlichungsnummer: WO 2006/040069

(56) Entgegenhaltungen:
- EP-A- 0 827 457
- WO-A-99/04983
- DE-A1- 19 639 229
- US-A- 3 858 977

## Beschreibung

Die Erfindung betrifft ein Sicherheitselement zur Absicherung von Wertgegenständen mit einer optisch variablen Schicht, die unter unterschiedlichen Betrachtungswinkeln unterschiedliche Farbeindrücke vermittelt. Die Erfindung betrifft ferner ein Verfahren zum Herstellen eines derartigen Sicherheitselements, ein Transferelement, ein Sicherheitspapier sowie einen Wertgegenstand mit einem solchen Sicherheitselement.

Wertgegenstände, wie etwa Markenartikel oder Wertdokumente, werden zur Absicherung oft mit Sicherheitselementen ausgestattet, die eine Überprüfung der Echtheit des Wertgegenstands gestatten und die zugleich als Schutz vor unerlaubter Reproduktion dienen. Wertgegenstände im Sinne der vorliegenden Erfindung sind insbesondere Banknoten, Aktien, Anleihen, Urkunden, Gutscheine, Schecks, hochwertige Eintrittskarten, aber auch andere fälschungsgefährdete Papiere, wie Pässe und sonstige Ausweisdokumente, sowie Produktsicherungselemente, wie Etiketten, Siegel, Verpackungen und dergleichen. Der Begriff "Wertgegenstand" schließt im Folgenden alle derartigen Gegenstände, Dokumente und Produktsicherungsmittel ein. Unter dem Begriff "Sicherheitspapier" wird die noch nicht umlauffähige Vorstufe zu einem Wertdokument verstanden.

Die Sicherheitselemente können beispielsweise in Form eines in eine Banknote eingebetteten Sicherheitsfadens, eines aufgebrachten Sicherheitsstreifens oder eines selbsttragenden Transferelements ausgebildet sein, wie einem Patch oder einem Etikett, das nach seiner Herstellung auf ein Wertdokument aufgebracht wird.

Um die Nachstellung der Sicherheitselemente selbst mit hochwertigen Farbkopiergeräten zu verhindern, weisen die Sicherheitselemente vielfach optisch variable Elemente auf, die dem Betrachter unter unterschiedlichen Betrachtungswinkeln einen unterschiedlichen Bildeindruck vermitteln und etwa einen unterschiedlichen Farbeindruck oder unterschiedliche graphische Motive zeigen.

In diesem Zusammenhang ist bekannt, Sicherheitselemente mit mehrschichtigen Dünnschichtelementen einzusetzen, bei denen sich der Farbeindruck für den Betrachter mit dem Betrachtungswinkel ändert, und beim Kippen des Sicherheitsmerkmals beispielsweise von Grün nach Blau, von Blau nach Magenta oder von Magenta nach Grün wechselt. Derartige Farbänderungen beim Verkippen eines Sicherheitselements werden im Folgenden als Farbkippeffekt oder Color-Shift-Effekt bezeichnet.

Die Druckschrift US 3,858,977 beschreibt derartige optische Interferenzbeschichtungen mit Farbkippeffekt im Zusammenhang mit Sicherheitselementen. Je nach Art und Zahl der Schichten im Schichtaufbau können zwei oder mehr vom Betrachtungswinkel abhängige unterschiedliche Farbwirkungen auftreten.

Die Druckschrift WO 99/04983 A1 offenbart bestimmte Eigenschaften von Schichter.

Aus der Druckschrift WO 03/ 068525 A1 ist ein Sicherheitselement zur Einlagerung in oder Aufbringung auf einem Sicherheitsdokument bekannt. Das Sicherheitselement weist ein Substrat mit einer Reflexionsschicht und auf jeder Seite der Reflexionsschicht ein Interferenzelement mit Farbkippeffekt auf. Zusätzlich kann das Sicherheitselement Beugungsstrukturen und/ oder Bereiche mit Negativschrift aufweisen.

Ein Wertdokument mit einem optisch variablem Material im Sicherheitselement ist auch in der Druckschrift WO 00/50249 A1 beschrieben. Hier liegt das optisch variable Material in Form von Interferenzschichtmaterial oder von flüssigkristallinem Material vor, das ebenfalls bei unterschiedlichen Betrachtungswinkeln unterschiedliche Farbeindrücke vermittelt. Es wird eine Ausführungsform beschrieben, bei der in angrenzenden Bereichen zwei flüssigkristalline Materialien mit thermochromen Eigenschaften verwendet werden, die bei normalen Umgebungsbedingungen das gleiche Erscheinungsbild aufweisen, bei Erwärmung jedoch jeweils einen Farbwechsel zu unterschiedlichen Farben zeigen.

Weist ein Bereich eines Sicherheitselements lediglich einen einfachen Farbkippeffekt auf, so ist dieser oft nur wenig auffällig und wird als Echtheitsmerkmal leicht übersehen. Zwei nebeneinander liegende Bereiche, die jeweils einen Farbkippeffekt mit unterschiedlichem Farbumschlag zeigen, sind zwar auffälliger, werden von Betrachtern aber oft als verwirrend empfunden.

Davon ausgehend liegt der Erfindung die Aufgabe zugrunde, ein gattungsgemäßes Sicherheitselement mit hoher Fälschungssicherheit anzugeben, das die Nachteile des Standes der Technik vermeidet.

Diese Aufgabe wird durch das Sicherheitselement mit den Merkmalen des Hauptanspruchs gelöst. Ein Herstellungsverfahren für das Sicherheitselement, ein Transferelement, ein Sicherheitspapier sowie ein Wertgegenstand mit einem solchen Sicherheitselement sind in den nebengeordneten Ansprüchen angegeben. Weiterbildungen der Erfindung sind Gegenstand der Unteransprüche.

Gemäß der Erfindung ist über der optisch variablen Schicht in einem Überdeckungsbereich eine semitransparente Farbschicht angeordnet, wobei der Farbeindruck der optisch variablen Schicht bei Betrachtung unter vorbestimmten Betrachtungsbedingungen an den Farbeindruck der semitransparenten Farbschicht im Überdeckungsbereich angepasst ist. Die Erfindung beruht dabei auf dem Gedanken, eine Kombination zweier Farbbereiche einzusetzen, die aus einer bestimmten Betrachtungsrichtung sehr ähnlich wirken, und bei denen sich der Farbeindruck eines der Bereiche beim Kippen verändert, der andere Bereich jedoch farbkonstant bleibt. Eine derartige Kombination wirkt optisch attraktiv, ist für den Benutzer selbsterklärend und weist darüber hinaus eine hohe Fälschungssicherheit auf.

Die unmittelbare Nachbarschaft von farbvariablem und farbkonstantem Bereich verstärkt die optische Auffälligkeit und lenkt so die Aufmerksamkeit des Betrachters auf das Sicherheitselement. Der farbkonstante Bereich bildet dabei gleichzeitig einen visuell ruhenden Pol und einen Vergleichspunkt für den farbvariablen Bereich bei der Echtheitsprüfung. Die Kombination der beiden Farbeffekte in unmittelbarer Nachbarschaft erschwert eine Nachstellung des Sicherheitselements, da frei verfügbare Farben oder Folien mit Farbkippeffekten nicht mehr direkt verwendet werden können.

Der Einsatz einer semitransparenten Farbschicht bewirkt im Vergleich zur Verwendung deckender Farbschichten eine deutlich stärkere Angleichung der Farbeindrücke der optisch variablen Schicht und des Überdeckungsbereichs unter den vorbestimmten Betrachtungsbedingungen. Insbesondere können, wie weiter unten im Detail erläutert, unvermeidliche Farbschwankungen der optisch variablen Schicht innerhalb einer Fertigungsserie aufgefangen und die Brillanz und der Glanz im Überdeckungsbereich an die für optisch variablen Schichten typischen hohen Werte angeglichen werden.

In einer bevorzugten Ausgestaltung weist die semitransparente Farbschicht in einem Spektralbereich, in dem der Farbeindruck der optisch variablen Schicht an den Farbeindruck der semitransparenten Farbschicht angepasst ist, eine Lichtdurchlässigkeit zwischen 60% und 100%, besonders bevorzugt zwischen 80 % und 100 % auf.

Die semitransparente Farbschicht kann auf verschiedene Weise aufgebracht werden, mit Vorteil ist sie auf die optisch variable Schicht aufgedruckt, beispielsweise im Siebdruck-, Tiefdruck-, Flexodruck-, oder einem anderen geeigneten Druckverfahren.

Um zusätzliche Merkmale in das Sicherheitselement einzubringen, liegt die semitransparente Farbschicht in bevorzugten Ausgestaltungen in Form von Zeichen, Mustern oder Codierungen vor. Die semitransparente Farbschicht kann auch selbst Aussparungen in Form von Zeichen, Mustern oder Codierungen aufweisen.

Ein besonders ansprechender Effekt lässt sich erzielen, wenn die optisch variable Schicht und die semitransparente Farbschicht so aufeinander abgestimmt sind, dass bei senkrechter Betrachtung des Sicherheitselements der Farbeindruck der optisch variablen Schicht außerhalb des Überdeckungsbereichs im Wesentlichen dem Farbeindruck der semitransparenten Farbschicht im Überdeckungsbereich entspricht. Bei senkrechter Betrachtung, die sich oft bei der ersten Wahrnehmung eines auf einen Wertgegenstand aufgebrachten Sicherheitselements ergibt, vermitteln der farbvariable und der farbkonstante Bereich so zunächst im Wesentlichen denselben Farbeindruck. Beim Kippen des Sicherheitselements ändert sich der Farbeindruck im farbvariablen Bereich, während er im farbkonstanten Überdeckungsbereich unverändert bleibt.

Statt mit einer semitransparenten Farbschicht kann das erfindungsgemäße Sicherheitselement auch mit einer gerasterten Farbschicht ausgestattet sein. Hierdurch wird im Vergleich zur Verwendung vollflächiger deckender Farbschichten ebenfalls eine Angleichung der Farbeindrücke der optisch variablen Schicht und des Überdeckungsbereichs unter den vorbestimmten Betrachtungsbedingungen bewirkt. Mithilfe der Rasterung wird also eine Art Semitransparenz der Farbschicht erzeugt, so dass auch deckende Farbschichten im farbkonstanten Überdeckungsbereich verwendet werden können. In bevorzugten Ausgestaltungen liegt die gerasterte Farbschicht als ein Negativraster, ein Positivraster oder ein Strichraster vor.

Die optisch variable Schicht kann aus einer Einzelschicht bestehen, in der Regel ist sie allerdings zur Erzielung besonders attraktiver, optisch variabler Effekte aus mehreren Teilschichten gebildet.

In einer bevorzugten Variante der Erfindung ist die optisch variable Schicht durch ein Dünnschichtelement mit Farbkippeffekt gebildet, welches vorzugsweise eine Reflexionsschicht, eine Absorberschicht und eine zwischen der Reflexionsschicht und der Absorberschicht angeordnete dielektrische Abstandsschicht enthält. Der Farbkippeffekt beruht bei solchen Dünnschichtelementen auf betrachtungswinkelabhängigen Interferenzeffekten durch Mehrfachreflexionen in den verschiedenen Teilschichten des Elements. Der Wegunterschied des an den verschiedenen Schichten reflektierten Lichts hängt einerseits von der optischen Dicke der dielektrischen Abstandsschicht ab, die den Abstand zwischen Absorberschicht und Reflexionsschicht festlegt, und variiert andererseits mit dem jeweiligen Betrachtungswinkel.

Da der Wegunterschied in der Größenordnung der Wellenlänge des sichtbaren Lichts liegt, ergibt sich aufgrund von Auslöschung und Verstärkung bestimmter Wellenlängen ein winkelabhängiger Farbeindruck für den Betrachter. Durch eine geeignete Wahl von Material und Dicke der dielektrischen Abstandsschicht können eine Vielzahl unterschiedlicher Farbkippeffekte gestaltet werden, beispielsweise Kippeffekte, bei denen sich der Farbeindruck mit dem Betrachtungswinkel von Grün nach Blau, von Blau nach Magenta oder von Magenta nach Grün ändert.

Alternativ kann das Dünnschichtelement einen Schichtaufbau aufweisen, der neben einer Reflexionsschicht eine dielektrische Abstandsschicht umfasst, die teilweise absorbierend ausgebildet ist. Eine zusätzliche Absorberschicht kann in diesem Fall entfallen.

Die Reflexionsschicht des Dünnschichtelements ist vorzugsweise durch eine opake oder durch eine semitransparente Metallschicht gebildet. Als Reflexionsschicht kann eine zumindest bereichsweise magnetische Schicht verwendet werden, so dass ein weiteres Echtheitsmerkmal integriert werden kann, ohne eine zusätzliche Schicht im Schichtaufbau zu erfordern.

Die Reflexionsschicht kann auch Aussparungen in Form von Mustern, Zeichen oder Codierungen aufweisen, die transparente oder semitransparente Bereiche in dem Dünnschichtelement bilden. In den transparenten oder semitransparenten Aussparungsbereichen bietet sich dem Betrachter ein auffälliger Kontrast zu dem umgebenden Farbkippeffekt. Insbesondere können die Muster, Zeichen oder Codierungen im Durchlicht hell aufleuchten, wenn das Dünnschichtelement auf einen transparenten Träger aufgebracht ist.

Das Dünnschichtelement kann auch durch übereinander liegende Absorberschichten und dielektrische Abstandsschichten gebildet werden, wobei auch mehrere Absorber- und Abstandsschichten abwechselnd übereinander angeordnet sein können. Anstelle von alternierenden Absorberschichten und dielektrischen Abstandsschichten können auch ausschließlich dielektrische Abstandsschichten vorgesehen sein, wobei aneinander grenzende Schichten stark unterschiedliche Brechungsindizes besitzen, damit ein Farbkippeffekt erzeugt wird. Die Brechungsindizes der aneinander grenzenden dielektrischen Abstandsschichten unterscheiden sich dabei zweckmäßig um wenigstens 0,03.

Die dielektrische Abstandsschicht ist vorzugsweise durch eine Druckschicht oder durch eine ultradünne Folie, insbesondere eine gereckte Polyesterfolie, gebildet.

Alternativ oder zusätzlich zu Aussparungen in der Reflexionsschicht können auch die Absorberschicht und/ oder die Abstandsschicht Aussparungen in Form von Mustern, Zeichen oder Codierungen aufweisen. In den ausgesparten Bereichen der Absorberschicht oder der Abstandsschicht tritt kein Farbkippeffekt auf.

Das aus Teilschichten gebildete Dünnschichtelement kann auch in Form von Pigmenten bzw. Teilchen mit geeigneter Partikelgröße, -verteilung und Formfaktor vorliegen, die anderen Materialien, insbesondere einer Druckfarbe, zugemischt werden können.

In einer anderen, ebenfalls bevorzugten Variante der Erfindung enthält die optisch variable Schicht eine oder mehrere Schichten aus flüssigkristallinem Material, insbesondere aus cholesterischem flüssigkristallinem Material. Das flüssigkristalline Material liegt dabei zweckmäßig als flüssigkristallines Polymermaterial oder in Form von in eine Bindemittelmatrix eingebetteten Pigmenten vor.

Bei einer weiteren gleichfalls vorteilhaften Erfindungsvariante ist die optisch variable Schicht durch eine diffraktive Beugungsstruktur gebildet. Bei dieser Variante sind die diffraktive Beugungsstruktur und die semitransparente Farbschicht mit Vorteil so aufeinander abgestimmt, dass sie bei Betrachtung unter einem vorbestimmten, nicht senkrechten Betrachtungswinkel im Wesentlichen denselben Farbeindruck hervorrufen. Das erfindungsgemäße Sicherheitselement zeigt dem Betrachter bei senkrechter Betrachtung dann zunächst zwei verschiedene Farbeindrücke, die sich beim Kippen angleichen, bis die Farbeindrücke des farbvariablen und des farbkonstanten Bereichs in der vorbestimmten Betrachtungsrichtung übereinstimmen.

In einer vorteilhaften Ausgestaltung bildet die diffraktive Beugungsstruktur ein Gitterbild zur Darstellung eines Echtfarbenbilds, das eine Mehrzahl von Echtfarbengebieten aufweist, die bei Beleuchtung des Gitterbilds in einer gewünschten Echtfarbe leuchten.

Gittermuster mit gegebener Gitterkonstante beugen nur Licht einer bestimmten Wellenlänge in die Betrachtungsrichtung, so dass die mit einem einheitlichen Gittermuster belegten Gitterfelder stets in einer der Spektralfarben leuchten. Um die in der Natur vorkommenden Farben, die so genannten "Echtfarben", mit Gitterbildern darstellen zu können, werden diese Echtfarben als Mischung bestimmter Grundfarben dargestellt. Da das menschliche Auge drei verschiedene Zapfensysteme mit sich überlappenden Empfindlichkeitsbereichen im roten, grünen und blauen Teil des sichtbaren Spektrums besitzt, ist es eine übliche Vorgehensweise, die Farben Rot, Grün und Blau als Grundfarben auszuwählen. In den Echtfarbenbereichen eines Gitterbilds werden dann kleine Unterbereiche definiert, in die beispielsweise drei verschiedene Gitter eingebracht werden, die rotes, grünes und blaues Licht in die gewünschte Betrachtungsrichtung beugen. Die mit den Gittermustern belegten Flächenanteile werden dabei entsprechend den Rot-, Grün- und Blau-Anteilen der jeweiligen Echtfarben gewählt.

In einer Weiterbildung der Erfindung enthält das Sicherheitselement zumindest eine weitere mit einem Sicherheitsmerkmal versehene Schicht. Die zumindest eine weitere Schicht kann mit Vorteil eine optisch effektive Mikrostruktur umfassen, die unterhalb des Schichtaufbaus aus optisch variabler Schicht und semitransparenter Farbschicht angeordnet ist. Insbesondere kann die optisch effektive Mikrostruktur als diffraktive Beugungsstruktur ausgebildet sind. So lassen sich beispielsweise Color-Shift-Hologramme verwirklichen, bei denen der Farbkippeffekt der optisch variablen Schicht mit einem holographischen Effekt kombiniert ist. Alternativ kann die optisch effektive Mikrostruktur auch eine Mattstruktur sein, die bei der Betrachtung keine diffraktiven Effekte zeigt, sondern lediglich eine streuende Wirkung hat. In einer weiteren vorteilhaften Ausgestaltung kann die optisch effektive Mikrostruktur durch eine Anordnung von Mikrospiegeln, Mikrolinsen oder dergleichen ausgebildet sein.

Um eine automatische Echtheitsprüfung und gegebenenfalls eine weitergehende sensorische Erfassung und Bearbeitung der mit dem Sicherheitselement ausgestatteten Wertgegenstände zu ermöglichen, kann die zumindest eine weitere Schicht auch maschinenlesbare Merkrnalstoffe, insbesondere magnetische, elektrisch leitfähige, phosphoreszierende, fluoreszierende oder sonstige lumineszierende Stoffe enthalten.

In einer vorteilhaften Ausgestaltung weist das Sicherheitselement ein Substrat auf, auf dem die optisch variable Schicht und die semitransparente Farbschicht angeordnet sind. Dieses Substrat kann insbesondere durch eine Kunststofffolie gebildet sein.

Bevorzugt ist das Sicherheitselement ein Sicherheitsfaden, ein Sicherheitsband, ein Sicherheitsstreifen, ein Patch oder ein Etikett zum Aufbringen auf ein Sicherheitspapier, Wertdokument oder dergleichen.

Die Erfindung enthält auch ein Verfahren zum Herstellen eines Sicherheitselements der oben beschriebenen Art, bei dem in einem Überdeckungsbereich über eine optisch variable Schicht, welche unter unterschiedlichen Betrachtungswinkeln unterschiedliche Farbeindrücke vermittelt, eine semitransparente Farbschicht angeordnet wird. Der Farbeindruck der optisch variablen Schicht bei Betrachtung unter vorbestimmten Betrachtungsbedingungen ist dabei an den Farbeindruck der semitransparenten Farbschicht im Überdeckungsbereich angepasst.

Die semitransparente Farbschicht wird bei dem erfindungsgemäßen Verfahren mit Vorteil auf die optisch variable Schicht aufgedruckt. Es bietet sich an, die optisch variable Schicht selbst auf ein Substrat aufzubringen, insbesondere aufzudrucken. Bei Verwendung eines transparenten Substrats ist es auch möglich, dieses zunächst mit der semitransparenten Farbschicht zu bedrucken, auf die dann wiederum die optisch variable Schicht aufgebracht, insbesondere aufgedruckt werden kann.

In vorteilhaften Weiterbildungen werden die optisch variable Schicht und/oder die semitransparente Farbschicht mit Aussparungen in Form von Mustern, Zeichen oder Codierungen versehen.

Die Erfindung umfasst ferner ein Transferelement zum Aufbringen auf ein Sicherheitspapier, Wertdokument oder dergleichen, das mit einem Sicherheitselement der oben beschriebenen Art ausgestattet ist. Das Transferelement weist vorzugsweise eine Trägerfolie auf, auf welcher das Sicherheitselement in umgekehrter Reihenfolge, wie sie später auf dem Sicherheitspapier oder dem Wertgegenstand zu liegen kommt, vorbereitet und anschließend mittels einer Haftschicht, z. B. Klebstoff- oder Lackschicht, in einem Heißprägeverfahren in den gewünschten Umrisskonturen auf das Sicherheitspapier bzw. den Wertgegenstand übertragen wird. Es bietet sich daher an, zunächst die semitransparente Farbschicht auf die Trägerfolie aufzubringen, insbesondere aufzudrucken. Die optisch variable Schicht wird dann mit Vorteil auf die semitransparente Farbschicht aufgedruckt. Alternativ kann die optisch variable Schicht auch aufgedampft oder auf andere geeignete Weise appliziert werden. Die separate Trägerfolie kann dann nach der Übertragung von dem Schichtaufbau des Sicherheitselements abgezogen werden. Alternativ kann die Trägerfolie als Schutzschicht als fester Bestandteil des Sicherheitselements auf dem Schichtaufbau verbleiben. Optional kann zwischen dem Sicherheitselement und der Trägerfolie eine Release- bzw. Trennschicht, z. B. ein Wachs, vorgesehen sein.

Ein Sicherheitspapier für die Herstellung von Sicherheitsdokumenten, wie Banknoten, Ausweiskarten oder dergleichen, ist bevorzugt mit einem Sicherheitselement der oben beschriebenen Art ausgestattet. Insbesondere kann das Sicherheitspapier ein Trägersubstrat aus Papier oder Kunststoff umfassen.

Die Erfindung enthält auch einen Wertgegenstand, wie einen Markenartikel, ein Wertdokument oder dergleichen, der mit einem oben beschriebenen Sicherheitselement versehen ist. Der Wertgegenstand kann insbesondere ein Sicherheitspapier, ein Wertdokument oder eine Produktverpackung sein.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig.1: eine schematische Darstellung einer Banknote mit einem eingebetteten Sicherheitsfaden und einem aufgeklebten Transferelement, jeweils nach einem Ausführungsbeispiel der Erfindung,
- Fig. 2: eine Aufsicht auf einen Teilbereich des Sicherheitsfadens von Fig. 1,
- Fig. 3: einen Querschnitt durch den Sicherheitsfaden von Fig. 2 entlang der Linie III-III,
- Fig. 4: ein Diagramm, das die Reflexionsspektren eines Dünnschichtelements alleine und nach Aufdruck einer semitransparenten Farbschicht im Wellenlängenbereich λ von 300 nm bis 2000 nm zeigt,
- Fig. 5: einen Querschnitt durch ein erfindungsgemäßes Transfermaterial,
- Fig. 6: eine genauere Darstellung des Transferelements von Fig.1 in Aufsicht,
- Fig. 7: einen Hologrammsicherheitsfaden nach einem weiteren Ausführungsbeispiel der Erfindung im Querschnitt,
- Fig. 8: den Schichtaufbau eines erfindungsgemäßen Sicherheitselements mit einer Flüssigkristallstruktur als optisch variabler Schicht, und
- Fig. 9: den Schichtaufbau eines erfindungsgemäßen Sicherheitselements mit einer diffraktiven Beugungsstruktur als optisch variable Schicht,
- Fig. 10: ein Diagramm, das das Transmissionsspektrum einer mit einer semitransparenten Farbschicht bedruckten transparenten Kunststofffolie im Wellenlängenbereich λ von 300 nm bis 750 nm zeigt.

Die Erfindung wird nun am Beispiel einer Banknote näher erläutert. Fig.1 zeigt dazu eine schematische Darstellung einer Banknote 10 mit zwei Sicherheitselementen 12 und 16, die jeweils nach einem Ausführungsbeispiel der Erfindung gebildet sind. Das erste Sicherheitselement stellt einen Sicherheitsfaden 12 dar, der an bestimmten Fensterbereichen 14 an der Oberfläche der Banknote 10 hervortritt, während er in den dazwischen liegenden Bereichen im Inneren der Banknote 10 eingebettet ist. Das zweite Sicherheitselement ist durch ein aufgeklebtes Transferelement 16 beliebiger Form gebildet.

Der Aufbau des Sicherheitsfadens 12 wird nun mit Bezug auf die Figuren 2 und 3 näher erläutert. Fig. 2 zeigt dabei eine Aufsicht auf einen Teilbereich des Sicherheitsfadens 12, Fig. 3 stellt einen Querschnitt durch den Sicherheitsfaden entlang der Linie III-III der Fig. 2 dar.

Der Sicherheitsfaden 12 enthält ein Dünnschichtelement 20 mit Farbkippeffekt, das auf einer transparenten Trägerfolie 22 aufgebracht ist. Das optisch variable Dünnschichtelement 20 umfasst eine durch eine opake Aluminiumschicht gebildete Reflexionsschicht 24, eine auf die Reflexionsschicht aufgebrachte ultradünne Abstandsschicht 26 und eine teiltransparente Absorberschicht 28, z.B. aus Chrom. Wie weiter oben erläutert, beruht der Farbkippeffekt des Dünnschichtelements 20 auf Interferenzeffekten durch Mehrfachreflexionen in den verschiedenen Teilschichten 24, 26, 28 des Elements.

Eine Hälfte des Sicherheitsfadens 12 bildet einen Überdeckungsbereich 32, in dem eine semitransparente Farbschicht 34 auf das Dünnschichtelement 20 aufgedruckt ist. In dem unmittelbar angrenzenden, nicht überdeckten Bereich 36 liegt die optisch variable Schicht 20 ohne aufgedruckte Farbschicht vor. Das Dünnschichtelement 20 und die Farbschicht 34 sind dabei so aufeinander abgestimmt, dass sie bei senkrechtem Betrachtungswinkel im Wesentlichen denselben Farbeindruck hervorrufen. Der Farbeindruck des Dünnschichtelements 20 bei senkrechtem Betrachtungswinkel wird nachfolgend auch als senkrechte Kippfarbe bezeichnet.

Beim Kippen des Sicherheitsfadens 12 verändert sich der Farbeindruck des Dünnschichtelements 20 im nicht überdeckten Bereich 36, während der Farbeindruck im Überdeckungsbereich 32 nahezu unverändert bleibt. Durch eine solche Kombination eines farbvariablen Bereichs mit einem farbkonstanten Bereich in unmittelbarer Nachbarschaft wird die visuelle Auffälligkeit des Farbkippeffekts noch wesentlich verstärkt, da das menschliche Auge auf die auftretenden Farbunterschiede stärker reagiert als auf die Farbveränderung an sich. Das Augenmerk des Betrachters wird daher noch stärker auf das Sicherheitsmerkmal gezogen. Die Wirkungsweise des Sicherheitselements ist darüber hinaus selbsterklärend, so dass es ohne weiteres von jedermann einfach auf Echtheit geprüft werden kann.

Die Kombination eines farblich ruhigen Elements mit einem Farbkippelement wird allgemein als optisch sehr ansprechend empfunden. Für potentielle Fälscher bedeutet die Kombination der beiden Farbeffekte in unmittelbarer Nachbarschaft eine deutliche Erschwerung der Nachstellung, da frei verfügbare Farben oder Folien mit Farbkippeffekten nicht mehr direkt verwendet werden können.

Der erfindungsgemäße Einsatz einer semitransparenten Farbschicht 34 hat mehrere Vorteile, die nachfolgend im Detail erläutert werden sollen.

Die Verwendung einer semitransparenten Farbschicht 34 führt zu einer zusätzlichen Angleichung des Farbeindrucks des Dünnschichtelements 20 im nicht überdeckten Bereich 36 und des Farbeindrucks der semitransparenten Farbschicht 34 im Überdeckungsbereich 32. Während der Farbort der aufgedruckten semitransparenten Farbschicht 34 sehr genau und reproduzierbar eingestellt werden kann, variiert die senkrechte Kippfarbe, in der das Dünnschichtelement unter senkrechtem Betrachtungswinkel erscheint, durch Fertigungsschwankungen in der Regel etwas von Sicherheitselement zu Sicherheitselement. Diese Farbschwankungen, die von der extrem hohen Sensitivität der unter senkrechtem Winkel sichtbaren Farbe auf die Schichtdicke der dielektrischen Abstandsschicht herrühren, sind zwar klein, mit bloßem Auge aber durchaus wahrnehmbar.

Ist die Farbschicht 34 erfindungsgemäß semitransparent ausgebildet, so scheint die senkrechte Kippfarbe des Dünnschichtelements 20 durch die Farbschicht 34 teilweise hindurch und trägt zum Gesamtfarbeindruck des Sicherheitselements im Überdeckungsbereich 32 bei senkrechter Betrachtung bei. Variiert nun die senkrechte Kippfarbe des Dünnschichtelements 20 im nicht überdeckten Bereich 36 von Sicherheitselement zu Sicherheitselement etwas, so ändert sich durch die durchscheinende Komponente auch der Farbeindruck im Überdeckungsbereich 32 entsprechend. Der Gesamtfarbeindruck im Überdeckungsbereich 32 passt sich so dem Farbeindruck im nicht überdeckten Bereich 36 an.

Der Beitrag der senkrechten Kippfarbe zum Gesamtfarbeindruck ist in dem Diagramm der Fig. 4 illustriert, das das Reflexionsspektrum 40 des Dünnschichtelements 20 im nicht überdeckten Bereich 36 unter senkrechtem Betrachtungswinkel zeigt. Ebenfalls dargestellt ist das Reflexionsspektrum 42 der Kombination aus Dünnschichtelement 20 und semitransparenter Farbschicht 34 im Überdeckungsbereich 32. Es ist deutlich zu erkennen, dass der Farbeindruck des Dünnschichtelements 20 durch die semitransparente Farbschicht 34 hindurch sichtbar bleibt und zum gesamten Farbeindruck beträgt. Für senkrechte Betrachtung lässt sich so trotz der unvermeidlichen kleinen Dickeschwankungen der Abstandsschicht eine ausgezeichnete Übereinstimmung der Farbeindrücke in den beiden Bereichen erreichen.

Die semitransparente Farbschicht 34 ist jedoch nur bei fast senkrechtem Betrachtungswinkel stark durchscheinend. Bei schrägem Betrachtungswinkel reflektiert sie verglichen mit senkrechter Betrachtung deutlich mehr Licht, so dass der Lichtanteil des darunter liegenden Dünnschichtelements 20 in den Hintergrund gedrängt wird.

Insgesamt trägt bei senkrechter Betrachtung der im Überdeckungsbereich 32 durchscheinende Farbbeitrag des Dünnschichtelements 20 zur Angleichung der Farbeindrücke der beiden benachbarten Bereiche bei. Bei schrägem Betrachtungswinkel tritt der durchscheinende Farbbeitrag in den Hintergrund, so dass dann der farbkonstante Beitrag der semitransparenten Farbschicht 34 den Gesamteindruck des Überdeckungsbereichs 32 dominiert.

Der Farbbeitrag der semitransparenten Farbschicht wird nun anhand eines in Fig. 10 illustrierten Transmissionsspektrums 46 einer farbig bedruckten, transparenten Kunststofffolie näher erläutert. Die semitransparente Farbschicht, im Beispiel eine rote Druckfarbe, weist im roten Spektralbereich eine sehr gute Transparenz auf (etwa 90%), während sie z. B. im grünen Spektralbereich bei einer Wellenlänge von etwa 550 nm lediglich eine Lichtdurchlässigkeit von etwa 15% aufweist. Der erfindungsgemäße Effekt wird gerade durch diese unterschiedliche spektrale Transmission wirksam. Insbesondere passt sich der Farbeindruck der semitransparenten Farbschicht im Überdeckungsbereich einer darunter liegenden Kippfarbe, die beispielsweise bei senkrechtem Betrachtungswinkel Magenta erscheint, gut an, da die semitransparente Farbschicht in dem betreffenden Spektralbereich nahezu transparent ist. Wird das Sicherheitselement hingegen unter einem anderen Kippwinkel betrachtet, so ändert sich der Farbeindruck der Kippfarbe bespielsweise von Magenta nach Grün. Die semitransparente Farbschicht weist in diesem Wellenlängenbereich eine wesentlich geringere Transparenz auf, so dass der durchscheinende Farbbeitrag der Kippfarbe in den Hintergrund tritt und stattdessen der farbkonstante Beitrag der darüber liegenden Farbschicht dominiert.

Ein weiterer Vorteil der Verwendung semitransparenter Farbschichten besteht in der Angleichung der Brillanz der beiden Teilbereiche 32 und 36. Die Reflexionsschicht 24 des Dünnschichtelements 20 ist üblicherweise so ausgestaltet, dass sie etwa 90% des einfallenden Lichts reflektiert, der Farbkippeffekt tritt im nicht überdeckten Bereich 36 daher sehr hell und mit hoher Brillanz in Erscheinung. Der Luminanzwert bzw. der L-Wert im CIELab-Farbraum, der im Wesentlichen den Anteil des reflektierten Lichts angibt, ist im nicht überdeckten Bereich 36 daher sehr hoch. Übliche Druckfarben erreichen eine derart hohe Brillanz und so hohe L-Werte nicht.

Bei Verwendung einer opaken Druckfarbe zur Überdeckung wird der Farbeindruck der senkrechten Kippfarbe und der Druckfarbe daher unterschiedlich sein, selbst wenn die Farborte (ausgedrückt durch die Rot-Grün-Farbinformation a und die Blau-Gelb-Farbinformation b im CIELab-System) nahezu gleich sind. Beim Einsatz einer semitransparenten Farbschicht erhält man im Überdeckungsbereich 32 einen zusätzlichen Lichtbeitrag des Dünnschichtelements 20, so dass dessen Brillanz erhöht und so dem Farbeindruck des nicht überdeckten Bereichs 36 weiter angenähert wird.

Der Interferenzschichtaufbau des Dünnschichtelements 20 ist darüber hinaus außerordentlich eben, so dass der nicht überdeckte Bereich 36 auch einen hohen Glanz aufweist und nahezu wie ein farbiger Spiegel wirkt. Der Glanz von Druckfarben ist im Vergleich dazu wesentlich niedriger. Bei opaken Druckfarben tritt dieser Glanzunterschied für einen Betrachter deutlich in Erscheinung, selbst wenn die Farborte (wieder ausgedrückt durch a und b im CIELab-System) nahezu übereinstimmen. Durch die Verwendung einer semitransparenten Farbschicht 34 erhöht sich der Glanz in dem Überdeckungsbereich 32 dank des durchscheinenden hochglänzenden Dünnschichtelements 20, so dass der visuelle Eindruck für den Betrachter an den Eindruck des nicht überdeckten Bereichs 36 angeglichen wird.

In die Reflexionsschicht 24 des Dünnschichtelements 20 sind im Ausführungsbeispiel der Figuren 2 und 3 noch Aussparungen 30 eingebracht, die beispielsweise eine Negativschrift bilden können. Im Bereich dieser Aussparungen 30 ist das Dünnschichtelement 20 transparent, so dass sich zusätzlich zu den geschilderten Effekten eine auffällige Kontrastwirkung im Durchlicht ergibt.

Wird ein Sicherheitselement, wie das Transferelement 16 der Fig.1, in Form eines Patches oder Streifens auf den abzusichernden Wertgegenstand aufgebracht, so wird es zweckmäßig zunächst in Form von Etikettenmaterial oder Transfermaterial vorbereitet, in der gewünschten Form ausgelöst und dann auf den abzusichernden Gegenstand übertragen. Ein Beispiel für ein solches Transfermaterial ist in Fig. 5 im Querschnitt gezeigt, das ausgelöste, auf einen Wertgegenstand aufgeklebte Transferelement 16 ist in Fig. 6 in Aufsicht dargestellt.

Das Transfermaterial 50 enthält eine Trägerschicht 52, insbesondere eine Kunststofffolie, auf die der Schichtaufbau 54 aus optisch variabler Schicht und semitransparenter Farbschicht aufgebracht ist. Dabei kann es vorteilhaft sein, eine Trennschicht 56 zwischen dem Schichtaufbau 54 und der Trägerschicht 52 vorzusehen. Auf dem Schichtaufbau 54 des Transfermaterials ist eine Klebeschicht 58, beispielsweise eine Heißschmelzklebeschicht, vorgesehen, mit der das Sicherheitselement auf dem abzusichernden Gegenstand befestigt werden kann.

Zum Übertrag wird das Transfermaterial 50 auf den Gegenstand aufgelegt und die Klebeschicht 58 beispielsweise durch Wärme aktiviert. Anschließend wird die Trägerschicht 52 von dem Gegenstand entfernt, so dass nur der aufgeklebte Schichtaufbau 54 auf dem abzusichernden Gegenstand verbleibt. Die Schichtenfolge des Schichtaufbaus 54 wird durch das Aufkleben auf den abzusichernden Gegenstand gegenüber der Lage im Transfermaterial 50 umgekehrt, so dass die auf dem Gegenstand oben liegende semitransparente Farbschicht bei der Herstellung des Transfermaterials vor der optisch variablen Schicht auf die Trägerschicht 52 aufgebracht werden muss.

Fig. 6 zeigt das ausgelöste und aufgeklebte Transferelement 16 in Aufsicht. Das Transferelement enthält wie der Sicherheitsfaden der Figuren 2 und 3 ein optisch variables Dünnschichtelement 60 mit Farbkippeffekt und eine bereichsweise über dem Dünnschichtelement 60 angeordnete semitransparente Farbschicht 62.

Im Ausführungsbeispiel sind das Dünnschichtelement 60 und die Farbschicht 62 durch konzentrische Kreisscheiben gebildet, wobei die semitransparente Farbschicht 62 nur den zentralen, inneren Bereich des Dünnschichtelements 60 überdeckt. Im äußeren, nicht überdeckten Bereich 64, in dem das Dünnschichtelement 60 ohne Überdeckung durch eine Farbschicht vorliegt, sind Aussparungen 66 in Form des Schriftzugs "PL 2004" in die Reflexionsschicht des Dünnschichtelements 60 eingebracht, die im Durchlicht hell aufscheinen.

Das Dünnschichtelement 60 und die semitransparente Farbschicht 62 sind auch bei diesem Ausführungsbeispiel so aufeinander abgestimmt, dass sie bei senkrechtem Betrachtungswinkel im Wesentlichen denselben Farbeindruck hervorrufen. Die gesamte Kreisscheibe des Dünnschichtelements 60 erscheint bei senkrechter Betrachtung somit mit einheitlichem Farbeindruck. Beim Kippen des Transferelements 16 ändert sich aufgrund des Farbkippeffekts des Dünnschichtelements 60 der Farbeindruck des äußeren, nicht überdeckten Rings 64, während die innere, mit der semitransparenten Farbschicht 62 überdruckte Kreisscheibe farbkonstant bleibt.

Das Sicherheitselement des in Fig. 7 gezeigten Ausführungsbeispiels stellt einen Hologrammsicherheitsfaden 70 dar, bei dem eine optisch variable Schicht mit Farbkippeffekt zusätzlich mit einer flächigen optischen Mikrostruktur versehen ist. Diese Mikrostruktur kann beispielsweise eine Beugungsstruktur 74 sein. Dazu ist auf einer Trägerfolie 76 eine Prägelackschicht 78 aufgebracht, in die die gewünschte Beugungsstruktur 74 eingeprägt ist.

Das Dünnschichtelement 72, dessen Schichtaufbau beispielsweise wie in der Fig. 3 ausgebildet sein kann, ist auf die Prägelackschicht 78 aufgebracht.

Auf einen Teilbereich des Hologrammsicherheitsfadens 70 ist eine semitransparente Farbschicht 80 aufgebracht, und die semitransparente Farbschicht 80 und das Dünnschichtelement 72 sind so aufeinander abgestimmt, dass sie bei senkrechtem Betrachtungswinkel im Wesentlichen denselben Farbeindruck hervorrufen. Zusätzlich zu den in Zusammenhang mit den Figuren 2 und 3 beschriebenen Effekten zeigt der Hologrammsicherheitsfaden 70 einen mit dem Farbkippeffekt kombinierten holographischen Effekt.

In den bisher beschriebenen Ausführungsbeispielen ist die optisch variable Schicht stets durch ein Dünnschichtelement mit Farbkippeffekt gebildet. Die erfindungsgemäße Kombination aus optisch variabler Schicht und semitransparenter Farbschicht ist jedoch nicht auf solche Ausgestaltungen beschränkt, sondern kann ebenso bei allen anderen Arten optisch variabler Schichten eingesetzt werden, wie nachfolgend am Beispiel einer Flüssigkristallstruktur (Fig. 8) und einer diffraktiven Beugungsstruktur (Fig. 9) gezeigt.

Fig. 8 zeigt den prinzipiellen Schichtaufbau eines erfindungsgemäßen Sicherheitselements 90, bei dem die optisch variable Schicht eine oder mehrere Schichten aus flüssigkristallinem Material enthält. Dazu ist eine glatte Folie 92, beispielsweise eine PET-Folie guter Oberflächenqualität, mit einer absorbierenden, dunklen Untergrundschicht 94 versehen. Auf diese Untergrundschicht 94 ist/ sind eine oder mehrere Schicht/ en 96-1, 96-2, ... 96-n aus einem cholesterischen flüssigkristallinen Material aufgebracht. Zwischen den Flüssigkristallschichten können Alignmentschichten und/ oder Klebeschichten 98 vorgesehen sein, die der Ausrichtung der Flüssigkristalle in den Flüssigkristallschichten bzw. der Verbindung der einzelnen flüssigkristallinen Schichten und dem Ausgleich von Unebenheiten des Untergrunds dienen.

Ein Teilbereich des Sicherheitselements 90 ist mit einer semitransparenten Farbschicht 100 versehen. Die semitransparente Farbschicht und die Flüssigkristallstruktur sind dabei so aufeinander abgestimmt, dass sie bei senkrechtem Betrachtungswinkel im Wesentlichen denselben Farbeindruck hervorrufen. Beim Kippen des Sicherheitselements 90 bietet die Flüssigkristallstruktur dem Betrachter einen sich ändernden Farbeindruck, während der Farbeindruck des mit der Farbschicht 100 versehen Bereichs im Wesentlichen konstant bleibt.

Bei dem Sicherheitselement 110 der Fig. 9 ist die optisch variable Schicht durch eine diffraktive Beugungsstruktur gebildet, die bei Betrachtung unter vorbestimmten Betrachtungsbedingungen einen bestimmten Farbeindruck bietet, auf den die semitransparente Farbschicht abgestimmt ist.

Das Sicherheitselement 110 enthält eine Basisfolie 112 und eine aufgedruckte, geprägte und gehärtete UV-Lackschicht 114. Die Reliefstruktur der Lackschicht 114 ist in einem nachfolgenden Bedampfungsschritt mit einer dünnen reflektierenden Metallschicht 116 oder einer dielektrischen Schicht versehen, so dass je nach Prägung eine diffraktive Beugungsstruktur mit den gewünschten Eigenschaften entsteht. Beispielsweise kann die Beugungsstruktur bei diffuser Beleuchtung rotes Licht in eine vorbestimmte Betrachtungsrichtung 120 beugen. Zur Illustration ist in der Figur eine schräge Betrachtungsrichtung 120 mit einem Betrachtungswinkel von 60° zur Senkrechten gezeigt.

In einem Teilbereich ist die diffraktive Beugungsstruktur mit einer semitransparenten Farbschicht 118 versehen, wobei die semitransparente Farbschicht 118 und die Beugungsstruktur so aufeinander abgestimmt sind, dass sie bei Betrachtung aus der vorbestimmten Betrachtungsrichtung 120 im Wesentlichen denselben Farbeindruck hervorrufen. Im Ausführungsbeispiel ist die semitransparente Farbschicht 118 so gewählt, dass sie bei diffuser Beleuchtung ebenfalls rotes Licht in die Betrachtungsrichtung 120 reflektiert.

Das Sicherheitselement 110 der Fig. 9 zeigt dem Betrachter bei senkrechter Betrachtung zunächst zwei verschiedene Farbeindrücke. Beim Kippen des Sicherheitselements gleichen sich die Farbeindrücke des mit der Farbschicht bedeckten und des unbedeckten Bereichs an, bis sie aus der vorbestimmten Betrachtungsrichtung 120 praktisch übereinstimmen. Durch eine geeignete Gestaltung der diffraktiven Beugungsstruktur kann ein sehr enger Winkelbereich für die Übereinstimmung der Farbeindrücke eingestellt werden, so dass ein charakteristischer und schwer nachzuahmender Farbeffekt entsteht.

Selbstverständlich können neben den in den vorstehenden Ausführungsbeispielen beschriebenen Schichten weitere Schichten vorhanden sein, die hier jedoch aus Gründen der Übersichtlichkeit weggelassen wurden. So können die vorstehenden Schichtaufbauten Schutzschichten aufweisen, die beispielsweise durch eine Kunststoffschicht oder -folie gebildet werden. Darüber hinaus können die einzelnen Schichten der Sicherheitselemente, insbesondere die optisch variable Schicht und die semitransparente Farbschicht, über weitere transparente Schichten beabstandet sein oder auf unterschiedlichen Seiten einer transparenten Trägerfolie vorliegen.

## Patentansprüche

1. Sicherheitselement (12) zur Absicherung von Wertgegenständen (10) mit einer optisch variablen Schicht (20), die unter unterschiedlichen Betrachtungswinkeln unterschiedliche Farbeindrücke vermittelt, **dadurch gekennzeichnet, dass** in einem Überdeckungsbereich (32) über der optisch variablen Schicht (20) eine semitransparente Farbschicht (34) angeordnet ist, und dass der Farbeindruck der optisch variablen Schicht (20) bei Betrachtung unter vorbestimmten Betrachtungsbedingungen an den Farbeindruck der semitransparenten Farbschicht (34) im Überdeckungsbereich (32) angepasst ist.

2. Sicherheitselement (12) nach Anspruch 1, **dadurch gekennzeichnet, dass** die semitransparente Farbschicht (34) in einem Spektralbereich, in dem der Farbeindruck der optisch variablen Schicht (20) an den Farbeindruck der semitransparenten Schicht (34) angepasst ist, eine Lichtdurchlässigkeit zwischen 60% und 100%, vorzugsweise zwischen 80% und 100% aufweist.

3. Sicherheitselement (12) nach Anspruch 1 oder 2, **dadurch gekennzeichnet, dass** die semitransparente Farbschicht (34) auf die optisch variable Schicht (20) aufgedruckt ist.

4. Sicherheitselement (12) nach wenigstens einem der Ansprüche 1 bis 3, **dadurch gekennzeichnet, dass** die semitransparente Farbschicht (34) in Form von Zeichen, Mustern oder Codierungen vorliegt.

5. Sicherheitselement (12) nach wenigstens einem der Ansprüche 1 bis 4, **dadurch gekennzeichnet, dass** die semitransparente Farbschicht (34) Aussparungen in Form von Zeichen, Mustern oder Codierungen aufweist.

6. Sicherheitselement (12) nach wenigstens einem der Ansprüche 1 bis 5, **dadurch gekennzeichnet, dass** bei senkrechter Betrachtung des Sicherheitselements (12) der Farbeindruck der optisch variablen Schicht (20) außerhalb des Überdeckungsbereichs (32) im Wesentlichen dem Farbeindruck der semitransparenten Farbschicht (34) im Überdeckungsbereich (32) entspricht.

7. Sicherheitselement (12) zur Absicherung von Wertgegenständen mit einer optisch variablen Schicht (20), die unter unterschiedlichen Betrachtungswinkeln unterschiedliche Farbeindrücke vermittelt, **dadurch gekennzeichnet, dass** in einem Überdeckungsbereich (32) über der optisch variablen Schicht (20) eine gerasterte Farbschicht angeordnet ist, und dass der Farbeindruck der optisch variablen Schicht (20) bei Betrachtung unter vorbestimmten Betrachtungsbedingungen an den Farbeindruck der gerasterten Farbschicht im Überdeckungsbereich (32) angepasst ist.

8. Sicherheitselement (12) nach Anspruch 7, **dadurch gekennzeichnet, dass** die gerasterte Farbschicht ein Negativraster, ein Positivraster oder ein Strichraster aufweist.

9. Sicherheitselement (12) nach wenigstens einem der Ansprüche 1 bis 8, **dadurch gekennzeichnet, dass** die optisch variable Schicht (20) aus mehreren Teilschichten gebildet ist.

10. Sicherheitselement (12) nach wenigstens einem der Ansprüche 1 bis 9, **dadurch gekennzeichnet, dass** die optisch variable Schicht (20) durch ein Dünnschichtelement (20) mit Farbkippeffekt gebildet ist.

11. Sicherheitselement (12) nach Anspruch 10, **dadurch gekennzeichnet dass** das Dünnschichtelement (20) eine Reflexionsschicht (14), eine Absorberschicht (28) und eine zwischen der Reflexionsschicht (24) und der Absorberschicht (28) angeordnete dielektrische Abstandsschicht (26) enthält.

12. Sicherheitselement (12) nach Anspruch 10, **dadurch gekennzeichnet, dass** das Dünnschichtelement (20) eine Reflexionsschicht (24) und eine dielektrische Abstandsschicht (26) enthält, wobei die dielektrische Abstandsschicht (26) teilweise absorbierend ausgebildet ist.

13. Sicherheitselement (12) nach Anspruch 11 oder 12, **dadurch gekennzeichnet, dass** die Reflexionsschicht (24) durch eine opake oder eine semitransparente Metallschicht gebildet ist.

14. Sicherheitselement (12) nach wenigstens einem der Ansprüche 11 bis 13, **dadurch gekennzeichnet, dass** die Reflexionsschicht (24) zumindest bereichsweise als magnetische Schicht vorliegt.

15. Sicherheitselement (12) nach Anspruch 10, **dadurch gekennzeichnet, dass** das Dünnschichtelement (20) zumindest eine Absorberschicht (28) und zumindest eine dielektrische Abstandsschicht (26) enthält, wobei die Absorberschichten (28) und die dielektrischen Abstandsschichten (26) alternierend übereinander angeordnet sind.

16. Sicherheitselement (12) nach Anspruch 10, **dadurch gekennzeichnet, dass** das Dünnschichtelement (20) mehrere dielektrische Abstandsschichten (26) enthält, wobei aneinander angrenzende Schichten der dielektrischen Abstandsschichten (26) stark unterschiedliche Brechungsindizes besitzen.

17. Sicherheitselement (12) nach Anspruch 16, **dadurch gekennzeichnet, dass** sich die Brechungsindizes der aneinander angrenzenden dielektrischen Abstandsschichten (26) um wenigstens 0,03 unterscheiden.

18. Sicherheitselement (12) nach wenigstens einem der Ansprüche 11 bis 17, **dadurch gekennzeichnet, dass** die dielektrische Abstandsschicht (26) durch eine Druckschicht gebildet ist.

19. Sicherheitselement (12) nach wenigstens einem der Ansprüche 11 bis 18, **dadurch gekennzeichnet, dass** die dielektrische Abstandsschicht (26) durch eine ultradünne Folie, insbesondere eine gereckte Polyester-Folie, gebildet ist.

20. Sicherheitselement (12) nach wenigstens einem der Ansprüche 11 bis 14, **dadurch gekennzeichnet, dass** die Reflexionsschicht (26) Aussparungen (30) in Form von Mustern, Zeichen oder Codierungen aufweist, die transparente oder semitransparente Bereiche in dem Dünnschichtelement (20) bilden.

21. Sicherheitselement (12) nach wenigstens einem der Ansprüche 11 bis 20, **dadurch gekennzeichnet, dass** die Absorberschicht (28) und/ oder die Abstands-schicht (26) Aussparungen (30) in Form von Mustern, Zeichen oder Codierungen aufweist, in denen kein Farbkippeffekt erkennbar ist.

22. Sicherheitselement (12) nach wenigstens einem der Ansprüche 11 bis 19, **dadurch gekennzeichnet, dass** das Dünnschichtelement (20) in Form von Pigmenten oder Teilchen mit geeigneter Größe und Formfaktor vorliegt.

23. Sicherheitselement (12) nach wenigstens einem der Ansprüche 1 bis 9, **dadurch gekennzeichnet, dass** die optisch variable Schicht (20) eine oder mehrere Schichten aus flüssigkristallinem Material, insbesondere aus cholesterischem flüssigkristallinem Material, enthält.

24. Sicherheitselement (12) nach Anspruch 23, **dadurch gekennzeichnet, dass** das flüssigkristalline Material als flüssigkristallines Polymermaterial oder in Form von in eine Bindemittelmatrix eingebetteten Pigmenten vorliegt.

25. Sicherheitselement (12) nach wenigstens einem der Ansprüche 1 bis 9, **dadurch gekennzeichnet, dass** die optisch variable Schicht (20) durch eine diffraktive Beugungsstruktur gebildet ist.

26. Sicherheitselement (12) nach Anspruch 25, **dadurch gekennzeichnet, dass** die diffraktive Beugungsstruktur ein Gitterbild zur Darstellung eines Echtfarbenbilds bildet, das eine Mehrzahl von Echtfarbengebieten aufweist, die bei Beleuchtung des Gitterbilds in einer gewünschten Echtfarbe leuchten.

27. Sicherheitselement (12) nach wenigstens einem der Ansprüche 1 bis 26, **dadurch gekennzeichnet, dass** das Sicherheitselement (12) zumindest eine weitere mit einem Sicherheitsmerkmal versehene Schicht enthält.

28. Sicherheitselement (12) nach Anspruch 27, **dadurch gekennzeichnet, dass** die zumindest eine weitere Schicht eine optisch effektive Mikrostruktur umfasst, die unterhalb des Schichtaufbaus aus optisch variabler Schicht und semitransparenter Farbschicht angeordnet ist.

29. Sicherheitselement (12) nach Anspruch 28, **dadurch gekennzeichnet, dass** die optisch effektive Mikrostruktur eine diffraktive Beugungsstruktur, eine Mattstruktur oder eine durch Mikrospiegel oder Mikrolinsen erzeugte optisch effektive Mikrostruktur ist.

30. Sicherheitselement (12) nach wenigstens einem der Ansprüche 27 bis 29, **dadurch gekennzeichnet, dass** die zumindest eine weitere Schicht maschinenlesbare Merkmalstoffe, insbesondere magnetische, elektrisch leitfähige, phosphoreszierende, fluoreszierende oder sonstige lumineszierende Stoffe, enthält.

31. Sicherheitselement (12) nach wenigstens einem der Ansprüche 1 bis 30, **dadurch gekennzeichnet, dass** das Sicherheitselement (12) ein Substrat aufweist, auf dem die optisch variable Schicht (20) und die semitransparente Farbschicht (34) angeordnet sind.

32. Sicherheitselement (12) nach Anspruch 31, **dadurch gekennzeichnet dass** das Substrat durch eine Kunststofffolie gebildet ist.

33. Sicherheitselement (12) nach wenigstens einem der Ansprüche 1 bis 32, **dadurch gekennzeichnet, dass** das Sicherheitselement (12) ein Sicherheitsfaden (12), ein Sicherheitsband, ein Sicherheitsstreifen, ein Patch oder ein Etikett zum Aufbringen auf ein Sicherheitspapier, Wertdokument oder dergleichen ist.

34. Verfahren zum Herstellen eines Sicherheitselements (12) nach wenigstens einem der Ansprüche 1 bis 33, bei dem in einem Überdeckungsbereich (30) über eine optisch variable Schicht (20), welche unter unterschiedlichen Betrachtungswinkeln unterschiedliche Farbeindrücke vermittelt, eine semitransparente Farbschicht (34) angeordnet wird, wobei der Farbeindruck der optisch variablen Schicht (20) bei Betrachtung unter vorbestimmten Betrachtungsbedingungen an den Farbeindruck der semitransparenten Farbschicht (34) im Überdeckungsbe-reich (32) angepasst ist.

35. Verfahren nach Anspruch 34, **dadurch gekennzeichnet, dass** die semi-transparente Farbschicht (34) auf die optisch variable Schicht (20) aufgedruckt wird.

36. Verfahren nach Anspruch 34 oder 35, **dadurch gekennzeichnet, dass** die optisch variable Schicht (20) auf ein Substrat aufgebracht, insbesondere aufgedruckt wird.

37. Verfahren nach wenigstens einem der Ansprüche 34 bis 36, **dadurch gekennzeichnet, dass** die optisch variable Schicht (20) und/oder die semitrans-parente Farbschicht (34) mit Aussparungen (30) in Form von Mustern, Zeichen oder Codierungen versehen werden.

38. Transferelement zum Aufbringen auf ein Sicherheitspapier, Wertdokument oder dergleichen, mit einem Sicherheitselement (12) nach wenigstens einem der Ansprüche 1 bis 37.

39. Transferelement nach Anspruch 38, **dadurch gekennzeichnet, dass** das Transferelement eine Trägerfolie umfasst.

40. Sicherheitspapier für die Herstellung von Sicherheits- oder Wertdokumente, wie Banknoten, Schecks, Ausweiskarten, Urkunden oder dergleichen, das mit einem Sicherheitselement (12) nach wenigstens einem der Ansprüche 1 bis 37 oder einem Transferelement nach Anspruch 38 oder 39 ausgestattet ist.

41. Sicherheitspapier nach Anspruch 40, **dadurch gekennzeichnet, dass** das Sicherheitspapier ein Trägersubstrat aus Papier oder Kunststoff umfasst.

42. Wertgegenstand, wie Markenartikel, Wertdokument oder dergleichen, mit einem Sicherheitselement (12) nach wenigstens einem der Ansprüche 1 bis 37 oder einem Transferelement nach Anspruch 38 oder 39.

43. Wertgegenstand nach Anspruch 42, **dadurch gekennzeichnet, dass** der Wertgegenstand ein Sicherheitspapier, ein Wertdokument oder eine Produktverpackung ist.

## Claims

1. A security element (12) for securing valuable articles (10), having an optically variable layer (20) that imparts different color impressions at different viewing angles, **characterized in that,** in a covering area (32), a semi-transparent ink layer (34) is disposed on top of the optically variable layer (20) and that, when viewed under predefined viewing conditions, the color impression of the optically variable layer (20) is coordinated with the color impression of the semi-transparent ink layer (34) in the covering area (32).

2. The security element (12) according to claim 1, **characterized in that,** in a spectral range in which the color impression of the optically variable layer (20) is coordinated with the color impression of the semi-transparent layer (34), the semi-transparent ink layer (34) exhibits a transmittance between 60% and 100%, preferably between 80% and 100%.

3. The security element (12) according to claim 1 or 2, **characterized in that** the semi-transparent ink layer (34) is imprinted on the optically variable layer (20).

4. The security element (12) according to at least one of claims 1 to 3, **characterized in that** the semi-transparent ink layer (34) is present in the form of characters, patterns or codes.

5. The security element (12) according to at least one of claims 1 to 4, **characterized in that** the semi-transparent ink layer (34) exhibits gaps in the form of characters, patterns or codes.

6. The security element (12) according to at least one of claims 1 to 5, **characterized in that,** when the security element (12) is viewed vertically, the color impression of the optically variable layer (20) outside the covering area (32) corresponds substantially to the color impression of the semi-transparent ink layer (34) in the covering area (32).

7. The security element (12) for securing valuable articles, having an optically variable layer (20) that imparts different color impressions at different viewing angles, **characterized in that,** in a covering area (32), a screened ink layer is disposed on top of the optically variable layer (20) and that, when viewed under predefined viewing conditions, the color impression of the optically variable layer (20) is coordinated with the color impression of the screened ink layer in the covering area (32).

8. The security element (12) according to claim 7, **characterized in that** the screened ink layer exhibits a negative screen, a positive screen or a line grating.

9. The security element (12) according to at least one of claims 1 to 8, **characterized in that** the optically variable layer (20) is formed from multiple sub-layers.

10. The security element (12) according to at least one of claims 1 to 9, **characterized in that** the optically variable layer (20) is formed by a thin-film element (20) having a color-shift effect.

11. The security element (12) according to claim 10, **characterized in that** the thin-film element (20) includes a reflection layer (24), an absorber layer (28) and a dielectric spacing layer (26) disposed between the reflection layer (24) and the absorber layer (28).

12. The security element (12) according to claim 10, **characterized in that** the thin-film element (20) includes a reflection layer (24) and a dielectric spacing layer (26), the dielectric spacing layer (26) being formed to be partially absorptive.

13. The security element (12) according to claim 11 or 12, **characterized in that** the reflection layer (24) is formed by an opaque or a semi-transparent metal layer.

14. The security element (12) according to at least one of claims 11 to 13, **characterized in that** the reflection layer (24) is present at least in some areas as a magnetic layer.

15. The security element (12) according to claim 10, **characterized in that** the thin-film element (20) includes at least one absorber layer (28) and at least one dielectric spacing layer (26), the absorber layers (28) and the dielectric spacing layers (26) being stacked alternatingly.

16. The security element (12) according to claim 10, **characterized in that** the thin-film element (20) includes multiple dielectric spacing layers (26), adjoining layers of the dielectric spacing layers (26) having highly different refractive indices.

17. The security element (12) according to claim 16, **characterized in that** the refractive indices of the adjoining dielectric spacing layers (26) differ by at least 0.03.

18. The security element (12) according to at least one of claims 11 to 17, **characterized in that** the dielectric spacing layer (26) is formed by a printing layer.

19. The security element (12) according to at least one of claims 11 to 18, **characterized in that** the dielectric spacing layer (26) is formed by an ultrathin foil, especially a stretched polyester foil.

20. The security element (12) according to at least one of claims 11 to 14, **characterized in that** the reflection layer (24) exhibits gaps (30) in the form of patterns, characters or codes that form transparent or semi-transparent areas in the thin-film element (20).

21. The security element (12) according to at least one of claims 11 to 20, **characterized in that** the absorber layer (28) and/or the spacing layer (26) exhibits gaps (30) in the form of patterns, characters or codes in which no color-shift effect is perceptible.

22. The security element (12) according to at least one of claims 11 to 19, **characterized in that** the thin-film element (20) is present in the form of pigments or particles having a suitable size and form factor.

23. The security element (12) according to at least one of claims 1 to 9, **characterized in that** the optically variable layer (20) includes one or more layers composed of liquid crystal material, especially composed of cholesteric liquid crystal material.

24. The security element (12) according to claim 23, **characterized in that** the liquid crystal material is present as a liquid crystal polymer material or in the form of pigments embedded in a binder matrix.

25. The security element (12) according to at least one of claims 1 to 9, **characterized in that** the optically variable layer (20) is formed by a diffraction pattern.

26. The security element (12) according to claim 25, **characterized in that** the diffraction pattern forms a grating image for depicting a true color image that exhibits a plurality of true color regions that shine in a desired true color when the grating image is illuminated.

27. The security element (12) according to at least one of claims 1 to 26, **characterized in that** the security element (12) includes at least one further layer provided with a security feature.

28. The security element (12) according to claim 27, **characterized in that** the at least one further layer comprises an optically effective microstructure that is disposed below the layer structure composed of the optically variable layer and the semi-transparent ink layer.

29. The security element (12) according to claim 28, **characterized in that** the optically effective microstructure is a diffraction pattern, a matte pattern or an optically effective microstructure produced by micromirrors or microlenses.

30. The security element (12) according to at least one of claims 27 to 29, **characterized in that** the at least one further layer includes machine-readable feature substances, especially magnetic, electrically conductive, phosphorescent, fluorescent or other luminescent substances.

31. The security element (12) according to at least one of claims 1 to 30, **characterized in that** the security element (12) exhibits a substrate on which the optically variable layer (20) and the semi-transparent ink layer (34) are disposed.

32. The security element (12) according to claim 31, **characterized in that** the substrate is formed by a plastic foil.

33. The security element (12) according to at least one of claims 1 to 32, **characterized in that** the security element (12) forms a security thread (12), a security band, a security strip, a patch or a label for application to a security paper, value document or the like.

34. A method for manufacturing a security element (12) according to at least one of claims 1 to 33, in which, in a covering area (32), a semi-transparent ink layer (34) is disposed on top of an optically variable layer (20) that imparts different color impressions at different viewing angles, the color impression of the optically variable layer (20) being coordinated with the color impression of the semi-transparent ink layer (34) in the covering area (32) when viewed under predefined viewing conditions.

35. The method according to claim 34, **characterized in that** the semi-transparent ink layer (34) is imprinted on the optically variable layer (20).

36. The method according to claim 34 or 35, **characterized in that** the optically variable layer (20) is applied to, especially imprinted on, a substrate.

37. The method according to at least one of claims 34 to 36, **characterized in that** the optically variable layer (20) and/ or the semi-transparent ink layer (34) is provided with gaps (30) in the form of patterns, characters or codes.

38. A transfer element for application to a security paper, value document or the like, having a security element (12) according to at least one of claims 1 to 37.

39. The transfer element according to claim 38, **characterized in that** the transfer element comprises a substrate foil.

40. A security paper for manufacturing security or value documents, such as banknotes, checks, identification cards or the like, that is furnished with a security element (12) according to at least one of claims 1 to 37 or a transfer element according to claim 38 or 39.

41. The security paper according to claim 40, **characterized in that** the security paper comprises a carrier substrate composed of paper or plastic.

42. A valuable article, such as a branded article, value document or the like, having a security element (12) according to at least one of claims 1 to 37 or a transfer element according to claim 38 or 39.

43. The valuable article according to claim 42, **characterized in that** the valuable article is a security paper, a value document or a product packaging.

## Revendications

1. Elément de sécurité (12) destiné à protéger des objets de valeur (10), comprenant une couche à variation optique (20) qui produit des effets chromatiques différents en fonction de l'angle d'observation, **caractérisé en ce qu'**une couche de couleur semi-transparente (34) est disposée dans une zone de recouvrement (32) au-dessus de la couche à variation optique (20), et que l'effet chromatique produit par la couche à variation optique (20) observée dans des conditions d'observation prédéterminées est adapté à l'effet chromatique produit par la couche de couleur semi-transparente (34) dans la zone de recouvrement (32).

2. Elément de sécurité (12) selon la revendication 1, **caractérisé en ce que** la couche de couleur semi-transparente (34) présente, dans un domaine spectral dans lequel l'effet chromatique de la couche à variation optique (20) est adapté à l'effet chromatique de la couche semi-transparente (34), une transparence à la lumière comprise entre 60 et 100 %, de préférence entre 80 et 100 %.

3. Elément de sécurité (12) selon la revendication 1 ou 2, **caractérisé en ce que** la couche de couleur semi-transparente (34) est appliquée sur la couche à variation optique (20).

4. Elément de sécurité (12) selon au moins l'une des revendications 1 à 3, **caractérisé en ce que** la couche de couleur semi-transparente (34) se présente sous forme de caractères, de motifs ou de codages.

5. Elément de sécurité (12) selon au moins l'une des revendications 1 à 4, **caractérisé en ce que** la couche de couleur semi-transparente (34) comprend des évidements sous forme de caractères, de motifs ou de codages.

6. Elément de sécurité (12) selon au moins l'une des revendications 1 à 5, **caractérisé en ce que,** dans le cas d'une observation verticale de l'élément de sécurité (12), l'effet chromatique de la couche à variation optique (12) à l'extérieur de la zone de recouvrement (32) correspond pour l'essentiel à l'effet chromatique de la couche de couleur semi-transparente (34) dans la zone de recouvrement (32).

7. Elément de sécurité (12) destiné à protéger des objets de valeur, comprenant une couche à variation optique (20) qui produit des effets chromatiques différents en fonction de l'angle d'observation, **caractérisé en ce que,** dans une zone de recouvrement (32), une couche de couleur tramée est disposée au-dessus de la couche à variation optique (20), et **en ce que** l'effet chromatique de la couche à variation optique (20), lors d'une observation dans des conditions d'observation prédéterminées, est adapté à l'effet chromatique de la couche de couleur tramée dans la zone de recouvrement (32).

8. Elément de sécurité (12) selon la revendication 7, **caractérisé en ce que** la couche de couleur tramée comprend une trame négative, une trame positive ou une trame lignée.

9. Elément de sécurité (12) selon au moins l'une des revendications 1 à 8, **caractérisé en ce que** la couche à variation optique (20) est formée de plusieurs couches partielles.

10. Elément de sécurité (12) selon au moins l'une des revendications 1 à 9, **caractérisé en ce que** la couche à variation optique (20) est formée d'un élément en couche mince (20), présentant un effet de changement de couleur en fonction de l'angle d'observation.

11. Elément de sécurité (12) selon la revendication 10, **caractérisé en ce que** l'élément en couche mince (20) contient une couche réfléchissante (24), une couche absorbante (28) et une couche d'écartement diélectrique (26), disposée entre la couche réfléchissante (24) et la couche absorbante (28).

12. Elément de sécurité (12) selon la revendication 10, **caractérisé en ce que** l'élément en couche mince (20) contient une couche réfléchissante (24) et une couche d'écartement diélectrique (26), la couche d'écartement diélectrique (26) étant réalisée partiellement absorbante.

13. Elément de sécurité (12) selon la revendication 11 ou 12, **caractérisé en ce que** la couche réfléchissante (24) est formée d'une couche métallique opaque ou semi-transparente.

14. Elément de sécurité (12) selon au moins l'une des revendications 11 à 13, **caractérisé en ce que** la couche réfléchissante (24) se présente, au moins par zones, sous forme d'une couche magnétique.

15. Elément de sécurité (12) selon la revendication 10, **caractérisé en ce que** l'élément en couche mince (20) contient au moins une couche absorbante (28) et au moins une couche d'écartement diélectrique (26), les couches absorbantes (28) et les couches d'écartement diélectriques (26) étant disposées en alternance les unes au-dessus des autres.

16. Elément de sécurité (12) selon la revendication 10, **caractérisé en ce que** l'élément en couche mince (20) contient plusieurs couches d'écartement diélectriques (26), des couches adjacentes appartenant aux couches d'écartement diélectriques (26) présentant des indices de réfraction très différents.

17. Elément de sécurité (12) selon la revendication 16, **caractérisé en ce que** les indices de réfraction des couches d'écartement diélectriques adjacentes (26) différent d'au moins 0,03.

18. Elément de sécurité (12) selon au moins l'une des revendications 11 à 17, **caractérisé en ce que** la couche d'écartement diélectrique (26) est formée d'une couche imprimée.

19. Elément de sécurité (12) selon au moins l'une des revendications 11 à 18, **caractérisé en ce que** la couche d'écartement diélectrique (16) est formée d'une feuille ultra-mince, en particulier d'une feuille de polyester étirée.

20. Elément de sécurité (12) selon au moins l'une des revendications 11 à 14, **caractérisé en ce que** la couche réfléchissante (24) comprend des évidements (30) sous forme de motifs, de caractères ou de codages, qui forment des zones transparentes ou semi-transparentes dans l'élément en couche mince (20).

21. Elément de sécurité (12) selon au moins l'une des revendications 11 à 20, **caractérisé en ce que** la couche absorbante (28) et/ou la couche d'écartement (26) comprennent des évidements (30) sous forme de motifs, de caractères ou de codages, dans lesquels on ne peut reconnaître aucun effet de changement de couleur en fonction de l'angle d'observation.

22. Elément de sécurité (12) selon au moins l'une des revendications 11 à 19, **caractérisé en ce que** l'élément en couche mince (20) se présente sous forme de pigments ou de particules ayant une taille et un facteur de forme appropriés.

23. Elément de sécurité (12) selon au moins l'une des revendications 1 à 9, **caractérisé en ce que** la couche à variation optique (20) contient une ou plusieurs couches d'un matériau cristal liquide, en particulier d'un matériau cristal liquide cholestérique.

24. Elément de sécurité (12) selon la revendication 23, **caractérisé en ce que** le matériau cristal liquide se présente sous forme d'un matériau polymère mésomorphe ou sous forme de pigments noyés dans une matrice liante.

25. Elément de sécurité (12) selon au moins l'une des revendications 1 à 9, **caractérisé en ce que** la couche à variation optique (20) est formée d'une structure de diffraction.

26. Elément de sécurité (12) selon la revendication 25, **caractérisé en ce que** la structure coudée de diffraction forme un motif à réseau diffractant, pour représenter une image en vraies couleurs, qui comprend un grand nombre de régions de vraies couleurs, qui, quand le motif à réseau diffractant est éclairé, émettent la vraie couleur souhaitée.

27. Elément de sécurité (12) selon au moins l'une des revendications 1 à 26, **caractérisé en ce que** l'élément de sécurité (12) contient au moins une couche supplémentaire, pourvue d'une caractéristique de sécurité.

28. Elément de sécurité (12) selon la revendication 27, **caractérisé en ce que** l'au moins une couche supplémentaire comprend une microstructure à effets optiques qui est disposée en dessous de la structure stratifiée constituée de la couche à variation optique et de la couche de couleur semi-transparente.

29. Elément de sécurité (12) selon la revendication 28, **caractérisé en ce que** la microstructure à effets optiques est une structure de diffraction, une structure mate ou une microstructure à effets optiques, produite par des micromiroirs ou des microlentilles.

30. Elément de sécurité (12) selon au moins l'une des revendications 27 à 29, **caractérisé en ce que** l'au moins une couche supplémentaire contient des substances caractéristiques lisibles par un ordinateur, en particulier des substances magnétiques, conductrices de l'électricité, phosphorescentes, fluorescentes ou autres substances luminescentes.

31. Elément de sécurité (12) selon au moins l'une des revendications 1 à 30, **caractérisé en ce que** l'élément de sécurité (12) comprend un substrat sur lequel sont disposées la couche à variation optique (20) et la couche de couleur semi-transparente (34).

32. Elément de sécurité (12) selon la revendication 31, **caractérisé en ce que** le substrat est formé par une feuille d'un matériau plastique.

33. Elément de sécurité (12) selon au moins l'une des revendications 1 à 32, **caractérisé en ce que** l'élément de sécurité (12) est un filigrane (12), une bande de sécurité, une bandelette de sécurité, une languette ou une étiquette pour application sur un papier de sécurité, un document de valeur ou analogues.

34. Procédé de fabrication d'un élément de sécurité (12) selon au moins l'une des revendications 1 à 33, dans lequel, dans une zone de recouvrement (32), on dispose une couche de couleur semi-transparente (34) au-dessus d'une couche à variation optique (20) qui produit des effets chromatiques différents en fonction de l'angle d'observation, l'effet chromatique de la couche à variation optique (20), observé dans des conditions d'observation prédéterminées, étant adapté à l'effet chromatique produit par la couche de couleur semi-transparente (34) dans la zone de recouvrement (32).

35. Procédé selon la revendication 34, **caractérisé en ce que** la couche de couleur semi-transparente (34) est superposée à la couche à variation optique (20).

36. Procédé selon la revendication 34 ou 35, **caractérisé en ce que** la couche à variation optique (20) est appliquée sur un substrat, en particulier par superposition.

37. Procédé selon au moins l'une des revendications 34 à 36, **caractérisé en ce que** la couche à variation optique (20) et/ou la couche de couleur semi-transparente (34) sont pourvues d'évidements (30) sous forme de motifs, de caractères ou de codages.

38. Elément de transfert, pour application sur un papier de sécurité, un document de valeur ou analogues, comportant un élément de sécurité (12) selon au moins l'une des revendications 1 à 37.

39. Elément de transfert selon la revendication 38, **caractérisé en ce que** l'élément de transfert comprend une feuille support.

40. Papier de sécurité pour la fabrication de documents de sécurité ou de valeur tels que des billets de banque, des chèques, des cartes d'identité, des certificats ou analogues, qui est muni d'un élément de sécurité (12) selon au moins l'une des revendications 1 à 37 ou d'un élément de transfert selon la revendication 38 ou 39.

41. Papier de sécurité selon la revendication 40, **caractérisé en ce que** le papier de sécurité comprend un substrat formant support, en papier ou en plastique.

42. Objet de valeur, tel qu'un article de marque, un document de valeur ou analogues, comportant un élément de sécurité (12) selon au moins l'une des revendications 1 à 37 ou un élément de transfert selon la revendication 38 ou 39.

43. Objet de valeur selon la revendication 42, **caractérisé en ce que** l'objet de valeur est un papier de sécurité, un document de valeur ou un emballage de produit.
